# EUROPÄISCHE PATENTSCHRIFT

(11) **EP 0 098 390 B1**
(45) Veröffentlichungstag und Bekanntmachung des Hinweises auf die Patenterteilung: **03.06.1987**
(21) Anmeldenummer: 83105486.1
(22) Anmeldetag: 03.06.1983
(51) Int. Cl.: A47K 3/00, A61H 33/04

(54) **Vorrichtung zum Verabreichen von Voll- oder Sitzbädern**
Device for taking baths or sit baths
Dispositif permettant de prendre des bains ou bains de siège

(30) Priorität: 08.06.1982 DE 3221647
(43) Veröffentlichungstag der Anmeldung: 18.01.1984
(73) Patentinhaber: Haslauer, Paul, A-5020 Salzburg (AT)
(72) Erfinder: Haslauer, Paul, A-5020 Salzburg (AT)
(74) Vertreter: Flach, Dieter Rolf Paul, Dipl.-Phys.

## Beschreibung

Die Erfindung betrifft eine Vorrichtung insbesondere zum Verabreichen von Voll- oder Sitzbädern nach dem Oberbegriff des Anspruches 1.

Eine Vorrichtung zur Bereitung von Moorschlammbädern ist beispielsweise aus der DE-A-1491286 bekanntgeworden. Diese Vorrichtung dient insbesondere der Bereitung von Moorschlammbädern in Badewannen, wobei dort ein Auffang-Netzsieb im Abstand vom Wannenboden eingehängt und in das Netzsieb Moorbrei einfüllbar ist. Danach wird die Badewanne mit warmen Wasser aufgefüllt.

Nach dem Moorbad wird das Wasser abgelassen, wobei ein möglichst grosser Anteil des Moorbreies im Netz zurückbleiben soll. Als nachteilhaft hat sich hierbei erwiesen, dass dennoch ein grosser Teil des Moorbreies mit abströmt und dass zum zweiten der so zurückbehaltene Moorbrei aus hygienischen Gründen nur für eine gleiche Person wieder verwendet werden kann.

Aus der US-A-4106133 ist es bekannt, ein Badebecken mit einer Wegwerffolie auszukleiden, um so einen Hygieneschutz zu bieten, wenn nacheinander verschiedene Personen baden oder duschen sollten. Die eingelegte Folie liegt dabei im wesentlichen an den Seitenwänden und auf dem Boden der Sitzbadewanne auf und hat keine weitere Bedeutung.

Aus der britischen GB-A-2075339 ist ein optoelektronisch-steuerbares Badesystem bekanntgeworden, welches für Swimmingpools- aber auch Badewannen benutzt werden kann, und bei dem beispielsweise vorsteuerbar bestimmte Chlorzusätze usw. automatisch dem Badewasser zufüllbar sind.

Demgegenüber ist es Aufgabe der vorliegenden Erfindung, eine Vorrichtung zum Verabreichen von Bädern bis hin zu Packungen zu schaffen, bei der bei einem Maximum an Bade- und Behandlungskomfort in Anpassung an die individuellen Bedürfnisse für jede Badetherapie nur em geringerer Teil der bisher benötigten Menge des aus Hygienegründen nur einmal verwendungsfähigen Bademediums erforderlich ist.

Die Aufgabe wird erfindungsgemäss entsprechend den im kennzeichnenden Teil des Anspruches 1 angegebenen Merkmalen gelöst. Vorteilhafte Ausgestaltungen der Erfindung sind in den Unteransprüchen angegeben.

Die erfindungsgemässe Vorrichtung lässt sich in besonders vorteilhafter Weise zum Verabreichen auch der teuersten Spezialbäder verwenden, da nur ein geringer Teil oberhalb der verwendeten Folie bei jedem Badegast ausgewechselt werden muss. Unterhalb der Folie kann demgegenüber beispielsweise lediglich aufgeheiztes Wasser verwendet werden. Aber beispielsweise auch bei der Verabreichung von Packungen wird ein vortrefflicher Wärmeübergang von der warmen Badeffüssigkeit unterhalb der Folie auf die Packung oberhalb der Folie ermöglicht. Entsprechend den individuellen Anforderungen kann also mit der erfindungsgemässen Vorrichtung auf einfachste und billigste Weise ein Optimum an Behandlungsmöglichkeit gewährleistet werden. Durch die im Folienunterraum auf verschiedene Stellen der Folie gerichtete Düsen der Badezulaufrohre kann zudem eine segmentale Überwärmung gezielt vorgenommen werden. Das heisst durch die ringförmige Anordnung der Einlaufdüsen der Umwälzanlage können steuerbar bestimmte Körperregionen des Patienten besonders überwärmt werden, indem überwärmte Badeflüssigkeit, insbesondere Peloidbadflüssigkeit insbesondere steuerbar an bestimmte Stellen der Folie und damit an bestimmte Körperregionen des Pa₋ tienten oder Badenden abgeben wird, während der übrige Körper in Normaltemperatur gebadet wird. Diese Behandlungsform weist darüber hinaus vor allem Vorteile bei kreislauflabilen Patienten auf, da hierdurch die Überwärmung nur an bestimmten Körperstellen hervorgerufen wird. Vorteile bietet dies vor allem auch bei Peloidbädern, da hier vor allem ein konvektiver Wärmetransport praktisch nicht stattfindet.

Zwar ist aus der FR-A-2 364 026 eine Bademassage-Einrichtung bekanntgeworden, bei der mit einer auf die Haut des Patienten wirkenden Flüssigkeits- oder Gasströmung und mit einer die Badetemperatur in Abhängigkeit des Herzschlages des Patienten regelnden Vorrichtung gearbeitet wird. Dazu ist eine Programmsteuereinrichtung für die Flüssigkeits- oder Gasströmung so programmiert, dass auf die Haut des Patienten Massagezyklen ausgeübt werden, die in die Richtung der venösen Blutrücklaufrichtung zum Herzen gerichtetsind. Durch die in dieser Schrift vorbekannten Düsen werden also flüssige und gasförmige Medien direkt auf einen Patienten zur Erzielung einer Massagewirkung geleitet. Völlig anders ist die Wirkung bei der vorliegenden Erfindung, wo entsprechende Düsen ja unterhalb einer Folie vorgesehen sind, wohingegen die eigentliche Badeflüssigkeit oberhalb der Folie eingebracht wird. Darüber hinaus dienen bei der vorliegenden Erfindung die Düsen nur für eine segmentale Überwärmung, also als Aufheizeiririchtung.

In einer Weiterbildung nach Anspruch 2 sind die Zulaufrohre über eine Umlaufpumpe und einer Heizeinrichtung mit dem Folienunterraum verbunden. Durch diese Anordnung wird also die Badeflüssigkeit aus dem Folienunterraum direkt entnommen und an die Unterseite der folie zur segmentalen Überwärmung abgegeben.

In einer besonders bevorzugten Ausführungsform nach Anspruch 3 kann der Zustrom über die Zulaufrohre einzeln geregelt werden, sodass somit ganz gezielt bestimmte Körperstellen überwärmt werden können.

In einer vorteilhaften Ausgestaltung nach Anspruch 4 ist die Pumpe und das Heizungssystem über eine Ansaugleitung mit einem Vorratsbehälter verbunden. Durch diese Anordnung ist zusätzlich.eine einfache Niveauregulierung im unteren Wannenteil möglich, da über die Pumpe aus dem Vorratsbehälter neue Badeflüssigkeit, insbesondere Peloidbadflüssigkeit entnommen und in den Wannenuntertei) gefördert werden kann.

Gemäss Anspruch 5 ist in vorteilhafter Weise eine Vorwärmeinrichtung dergestalt vorgesehen, dass die Pumpe und die Heizeinrichtung über eine Förderleitung der Pumpe mit dem Vorratsbehälter und/oder mit dem Folienunterraum verbunden sind.

Dadurch kann über die Pumpe und die Heizeinrichtung ständig die gesamte Badeflüssigkeit umgewälzt und aufgewärmt werden. Diese Vorwärmmöglichkeit der Badeflüssigkeit ermöglicht, dass beispielsweise nur einmal täglich, nämlich abends, die Vorrats- und Vorwärmbehälter nachgefüllt werden müssen. In der Nacht kann nunmehr der Tagesbedarf beispielsweise für ca. 12 Vollbäder mit ca. 240 I vorgewärmt werden.

In einer besonders bevorzugten Ausführungsform nach Anspruch 6 sind vorzugsweise zwei Teilvorratsbecken an beiden parallelen Seiten der Wanne mit einem entsprechenden Verbindungskanal vorgesehen, sodass dadurch eine ausreichende Vorratshaltung zumindest für einen Tagesbedarf beschaffen wird.

In einer Ausführungsform nach Anspruch 7 ist der Folienoberraum über die Pumpe von dem Folienunterraum aus, mit Badeflüssigkeit beschickbar. Das heisst die Beschickung mit Badeflüssigkeit in den Folienoberraum erfolgt über den Wannenunterteil, sodass von hier genau richtig temperierte Badeflüssigkeit, beispielsweise Bademoor in den Teil oberhalb der Trennfolie gepumpt werden kann.

In einer besonders bevorzugten Ausführungsform nach Anspruch 8 wird insbesondere die Reinigung der Folie nach einem erfolgten Voll- oder Sitzbad dadurch erleichtert, dass die Folie über den oberen Wannenrand hinaus konkav aufblasbar ist und dazu ein Druckluftanschluss im oberen Bereich des oberen Wannenrandes vorgesehen ist. Ist die Folie konkav aufgeblasen, so fliesst zum einen die Badeflüssigkeit weitgehend selbst ab. Verbleibende Reste können beispielsweise mit einer Handbrause abgespült werden. Durch Ablassen der Luft senkt sich die Folie wieder.

In einer Weiterbildung der Erfindung nach Anspruch 9 ist dazu ein umlaufender Auffangrand vorgesehen, um nach einem erfolgten Bad die abfliessende Badeflüssigkeit im aufgewölbten Zustand der Folie aufzufangen, wobei in einer vorteilhaften Ausgestaltung der umlaufende Auffangrand oberhalb des Vorratbeckens angeordnet sein kann.

Weitere Vorteile, Einzelheiten und Merkmale der Erfindung ergeben sich nachfolgend aus dem anhand von Zeichnungen dargestellten Ausführungsbeispiel. Dabei zeigen:
Fig. 1: einen schematischen Querschnitt durch die Vorrichtung;
Fig. 2: einen schematischen Längsschnitt durch die Vorrichtung.

Die in Fig. 1 dargestellte Wanne 1 weist, wie nur schematisch gezeigt ist, eine Heiz- und Umwälzeinrichtung 3, bestehend aus einer Pumpe 5 und einer Heizeinrichtung 7 auf.

Die Wanne 1 ist im gezeigten Ausführungsbeispiel zum grösseren Teil der Gesamthöhe mit einer Badeflüssigkeit I, vorzugsweise eine Peloidbadflüssigkeit gefüllt, welche blasenfrei von einer eine Gewebearmierung aufweisenden Folie 9 überdeckt ist, die ihrerseits in Anpassung an die Innenform der Wanne 1 in Form eines oben offenen flexiblen Kastens ausgebildet ist. Möglich sind aber auch andere Badeflüssigkeiten, die in dem Folienunterraum 11 eingegeben werden können.

Zur Durchführung eines Voll- oder Sitzbades wird eine weitere Badeflüssigkeit 11, vorzugsweise eine Peloidbadflüssigkeit auf die Folie 9, d.h. in den Folienoberraum 13 eingefüllt, in der ein Patient 5, wie in Fig. 1 und 2 nur schematisch dargestellt ist, liegen kann. Die Badeflüssigkeit II hat in den meisten Fällen genau die gleiche Zusammensetzung wie die Badeflüssigkeit I, kann jedoch je nach Anforderung auch noch gewisse Zusatzstoffe enthalten. Möglich ist auch, dass die Badeflüssigkeit II beim Einfüllen entweder die gleiche Temperatur wie die Badeflüssigkeit I aufweist, oder aber wesentlich darunter liegt, wobei erst nach dem Einlegen des Patienten 15 eine allmähliche Erwärmung durch Wärmeübertragung seitens der Badeflüssigkeit I eintritt.

Der Umfangsrand der Folie ist in Abständen mit Befestigungsteilen versehen, mit der sie am oberen Wannenumlaufrand 17 eingehängt und befestigt werden kann.

Wie insbesondere aus Fig. 1 hervorgeht, sind auf den beiden Längsseiten der Wanne 1 noch Vorratsbehälter 19 und 19a vorgesehen, die über einen Verbindungskanal 21 unterhalb der Wanne 1 miteinander verbunden sind.

Des weiteren sind jeweils eine Ansaugleitung 23 vorgesehen, über die eine Verbindung von den Vorratsbehältern 19 und 19a zu der Pumpe 5 und der Heizeinrichtung 7 herstellbar ist. Von der Pumpe 5 und der Heizeinrichtung 7 ausgehend ist eine Förderleitung 25 als Rückflussleitung in die Vorratsbehälter 19 und 19a weiterhin vorgesehen.

Darüber hinaus sind mehrere im Abstand voneinander um die Wanne 1 herum angeordnete Badezulaufrohre 27 vorgesehen, über die eine Badeflüssigkeit von der Pumpe 5 kommend in den Folienunterraum 11 eingepumpt werden kann. Die Austrittsenden 29 liegen dabei in Höhe der Folie 9.

Mit 31 ist ein Beschickungsrohr bezeichnet, über das Badeflüssigkeit von dem Folienunterraum 11 bzw. Vorratsbehälter über die Pumpe 5 und die Heizeinrichtung 7 in den Folienoberraum 13 förderbar ist.

Darüber hinaus ist eine noch nicht näher gezeigte Schalt- und Steuereinrichtung 33 vorgesehen, mit der nachfolgend näher beschriebenen Bedienungsfunktionen der Vorrichtung ausgeführt werden können.

Wird die Schalt- und Steuereinrichtung 33 auf «Vorwärmen» eingestellt, so wird Bademedium ständig über die Ansaugleitungen 23, die Pumpe 5 und die Heizeinrichtung 7 und die nachfolgende Förderleitung 25 in den Vorratsbehältern 19 und 19a umgewälzt und erwärmt. Zusätzlich erfolgt eine weitere Umwälzung der Badeflüssigkeit im Folienunterraum 13 über den Zulauf 35, die Heiz-und Umwälzeinrichtung 3 sowie die nachfolgenden Zuiaufrohre 26 und 27. Werden beispielsweise die Vorratsbehälter abends neu aufgefüllt, so kann die Aufwärmung der gesamten Vorrichtung mittels Nachstrom erfolgen, sodass somit eine ausreichend aufgewärmte Badeflüssigkeit für den gesamten nächsten Tagesbedarf zur Verfügung steht. Eine separate Badetemperaturregelung ist dazu noch weiterhin vorhanden.

Wird die Schalt- und Steuereinrichtung 33 auf «Beschicken» gestellt, so werden beispielsweise ca. 201 der genau richtig temperierten Badeflüssigkeit, beispielsweise das entsprechend im Folienunterraum 11 vorgesehene Bademoor in den Folienoberraum 13 gepumpt, wonach sich ein Patient in den Folienoberraum 13 zum Baden legen kann.

Weiterhin kann mittels der Schalt- und Steuereinrichtung 33 eine Segmentalbehandlung durchgeführt werden. Wird die Schalt- und Steuereinrichtung 33 auf «Segmentalbehandlung» eingeregelt, so wird Badeflüssigkeit aus dem Folienunterraum 11 über die Pumpe und die Heizeinrichtung zu den Badezulaufrohren 27 gefördert und dort in Folienhöhe über die Austrittsenden 29 in Richtung auf die Folie 9 abgegeben. Die Austrittsenden 29 sind dabei im wesentlichen als Düsen ausgebildet und können unterschiedlich eingeschaltet werden. Durch diese ringförmig angeordneten Einlaufdüsen wird dann Badeflüssigkeit, beispielsweise Moorbrei mit einigen Graden über der Normaltemperatur gegen die Trennfolie gepumpt, wodurch eine gezielte Überwärmung einzelner Körperpartien möglich ist.

Da in der Stellung «Beschickem» ständig Badeflüssigkeit aus demWannenunterteil bzw. Vorratsbehälter in den Folienoberraum- gepumpt wird, muss ca. nach jedem zweiten Bad eine erneute Niveauregelung für die Folie 9 vorgenommen werden. Wird deshalb auf «Niveauregelung» geschaltet, so wird aus den Vorratsbehältern 19 und 19a über die Umwälz- und Heizeinrichtung 3 über die nachfolgenden Zulaufrohre 26 und/oder 27 neue Badeflüssigkeit bzw. beispielsweise Bademoor aus den Vorratsbehältern in den Folienunterraum gepumpt. Ist die gewünschte Niveauhöhe für die Folie 4 erreicht, wird die «Niveauregulierung» abgeschaltet.

Nachfolgend wird auf die Reinigung der Wanne 1 eingegangen. Noch während der Patient beispielsweise im Moorbrei liegt, wird warmes Wasser in den Folienoberraum 13 eingelassen. Das Bad wird dadurch verdünnt. Neben einer gewissen Vorreinigung für den Patienten wird dadurch der Inhalt verdünnt und kann nachher leichter abfliessen. Nachdem der Patient aus dem Bad ausgestiegen ist, wird mit der Schaltung «Reini» gung» durch eine nicht näher gezeigte Sondereinrichtung Luft unterhalb der Folie 9 gepumpt. Die Folie hebt sich dadurch an und wölbt sich auf, wie in Fig. 1 liniert dargestellt ist. Dadurch läuft der mit Wasser verdünnte Moorbrei in die seitlich der Wanne angebrachten Ablaufrinnen 37, die die Wanne 1 zumindest an den beiden Längsseiten, vorzugsweise aber ringförmig umgibt. Mit der Handbrause kann nunmehr die Folie gereinigt und gegebenenfalls desinfiziert werden. Durch Ablassen der Luft senkt sich die Folie ab.

Abschliessend sei noch darauf hingewiesen, dass eine Abfüllung der verbrauchten Badesubstanz am besten dadurch erfolgt, dass neue Badeflüssigkeit, beispielsweise Moorbrei, Peloidbadflüssigkeit oder mit Badezusätzen versehenes Wasser in die Vorratsbehälter über eine Nachfüll- öffnung 39 nachgefüllt wird.

Wie beschrieben kann dabei die Beschickung des Folienoberraumes auch direkt über die Vorratsbehälter oder eine Ringleitung erfolgen.

Während des Betriebes der Badevorrichtung kommt der im Folienunterraum 11 befindlichen Badeflüssigkeit, insbesondere der dort vorgesehenen Moorbadflüssigkeit die wärmetragende Funktion zu. Durch die beheizte Umwälzanlage wird die Badeflüssigkeit auf der richtigen Behandlungstemperatur gehalten und nach der Behandlung nicht ausgetauscht, da diese mit dem Körper des Patienten nicht in Berührung kommt. Oberhalb der elastischen Folie 9 wird also vor der Behandlung eine kleinere Menge der Badeflüssigkeit, insbesondere des zu verwendenden Moorbreies eingefüllt. Dieser Teil kommt mit dem Körper des Patienten in Berührung. Insbesondere durch die dickbreiige Konsistenz des Moorbreies spürt der Patient den Trennfilm kaum. Darüber hinaus wird auch die Bewegungsfreiheit durch die Folie 9 nicht wesentlich beeinflusst. Vor anderem eignet sich die erfindungsgemässe Vorrichtung auch zur Verabreichung von Wasserbädern, die z. B. mit teuren Badezusätzen versehen sein können.

Nach dem Bad wird der mit dem Körper in Kontakt gestandene Moorbrei abgelassen, die Folie gereinigt und das Bad neu beschickt. Der Verbrauch an z.B. teurer Badeflüssigkeit aufgrund der Zusätze liegt daher bei 5 bis 10% der sonst üblicherweise benötigten Badeflüssigkeitsmenge.

Abweichend von dem beschriebenen Ausführungsbeispiel kann die Steuerung der Badevorrichtung 1 auch über in den einzelnen Zulauf- und Abströmieitungen angeordneten Ventilen erfolgen, die beispielsweise von Hand regelbar sind.

## Patentansprüche

1. Vorrichtung insbesondere zum Verabreichen von Voll- oder Sitzbädern mit einer Wanne (1) und einer muldenartig darauf aufgelegten Folie (9), dadurch gekennzeichnet, dass die Folie (9) als flüssigkeitsdichte Folie (9) unter Trennung des Folienoberraumes (13) von dem ebenfalls mit Badeflüssigkeit befüllbaren Folienunterraum (11) ausgebildet ist, wobei die Folie (9) an der Wanne (1) befestigt ist und ihr umlaufender Rand zumindest bis zum oberen Wannenumfangsrand (17) reicht und dass mehrere Badezulaufrohre (27) vorgesehen sind, die im Folienunterraum (11) enden und deren im Abstand voneinander angeordneten Austrittsenden (29) auf unterschiedliche Stellen der Folie (9) gerichtet sind.

2. Vorrichtung nach Anspruch 1, dadurch gekennzeichnet, dass die Badezulaufrohre (27) über eine Umwälzpumpe (5) und eine Heizeinrichtung (7) mit dem Folienunterraum (11) verbunden sind.

3. Vorrichtung nach Anspruch 1 oder 2, dadurch gekennzeichnet, dass der Zustrom über die Zulaufrohre (27) einzeln regelbar ist.

4. Vorrichtung nach einem der Ansprüche 1 bis 3, dadurch gekennzeichnet, dass die Umwälzpumpe (5) und die Heizeinrichtung (7) über eine Ansaugleitung (23) mit einem Vorratsbehälter (19, 19a) verbunden sind.

5. Vorrichtung nach einem der Ansprüche 1 bis 4, dadurch gekennzeichnet, dass die Umwälzpumpe (5) und die Heizeinrichtung (7) über eine Förderleitung (25) mit dem Vorratsbehälter (19, 19a) und/oder über Zulaufleitungen (26) mit dem Folienunterraum (11) verbunden sind.

6. Vorrichtung nach einem der Ansprüche 1 bis 5, dadurch gekennzeichnet, dass vorzugsweise zwei Teilvorratsbehälter (19,19a) an zwei parallelen Seiten der Wanne (1) mit einem Verbindungskanal (21) vorgesehen ist.

7. Vorrichtung nach einem der Ansprüche 1 bis 6, dadurch gekennzeichnet, dass ein Beschikkungsrohr (31) zur Befüllung des Folienoberraumes (13) vorgesehen ist, das über die Umwälzpumpe (5) mit dem Folienunterraum (11) in Verbindung steht.

8. Vorrichtung nach einem der Anspüche 1 bis 7, dadurch gekennzeichnet, dass die Folie (9) über den Wannenumlaufrand (17) hinaus konvex aufblasbar ist und dazu ein Pressluftanschluss im Bereich des oberen Wannenumlaufrandes (17) vorgesehen ist.

9. Vorrichtung nach einem der Ansprüche 1 bis 8, dadurch gekennzeichnet, dass an der Wanne (1) im Bereich des oberen Umlaufrandes (17) eine umlaufende Ablaufrinne (37) vorgesehen ist.

10. Vorrichtung nach Anspruch 9, dadurch gekennzeichnet, dass die umlaufende Ablaufrinne (37) oberhalb der Vorratsbecken (19, 19a) angeordnet ist.

## Claims

1. A device, which is more especially designed for administering a full length or sitz bath, comprising a bath tub (1) and a trough-like foil (9) placed thereover characterized in that the foil (9) is in the form of a liquid-tight foil (9) providing for separation of the space (13) over the foil from the space under the foil (11) which is also able to be filled with bath liquid, said foil (9) being attached to the tub (1) so that its surrounding edge extends at least as far as the circumferential edge (17) of the tub and in that a plurality of bath liquid supply tubes (27) are present which come to an end in the said space (11) under the foil and their outlet ends (29), arranged with a spacing between them, are directed towards different points on the foil (9).

2. The device as claimed in claim 1 characterized in that the bath liquid supply tubes (27) are connected via a circulatory pump (5) and a heating means (7) with the space (11) under the foil.

3. The device as claimed in claim 1 or claim 2 characterized in that the supply by way of the supply tubes (27) is able to be individually regulated.

4. The device as claimed in any one of the claims 1 through 3 characterized in that the circulatory pump (5) and the heating means (7) are connected via a draw-in duct (23) with a supply tank (19 and 19a).

5. The device as claimed in any one of the claims 1 through 4 characterized in that the circulatory pump (5) and the heating means (7) are connected via a pumping duct (25) with the supply tank (19 and 19a) and/or via supply ducts (26) with the space (11) under the foil.

6. The device as claimed in any one of claims 1 through 5 characterized in that preferably two supply tank parts (19 and 19a) are provided on two parallel sides of the tub (1) with a connecting duct (21).

7. The device as claimed in any one of the claims 1 through 6 characterized in that a charging tube (31) for filling the space (13) over the foil is present, said tube (31) being connected via the circulatory pump (5) with the space (11) under the foil.

8. The device as claimed in any one of the claims 1 through 7 characterized in that the foil (9) is able to be inflated so as to extend convexly past the circumferential edge (17) of the tub and for this purpose there is a compressed air connection adjacent to the circumferential edge (17) of the tub.

9. The device as claimed in any one of the claims 1 through 8 characterized in that a circumferential draining gutter (37) is provided extending adjacent to the upper circumferential edge (17) of the tub (1).

10. The device as claimed in claim 9 characterized in that the circumferential draining gutter (37) is arranged at a higher level than the supply tanks (19 and 19a).

## Revendications

1. Dispositif permettant de prendre des bains complets ou des bains de siège comportant une cuve (1) et une toile (9) en forme de cuvette disposée sur ladite cuve (9), caractérisé en ce que la toile (9) forme, en tant que toile imperméable, une séparation entre un volume supérieur (13) et un volume inférieur (11) de la cuve (1) et peut également être remplie de liquide, au sein duquel la toile (9) est fixée à la cuve (1) et son pourtour s'étend au moins jusqu'au bord périphérique supérieur (17) de la cuve (1) et en ce qu'il est prévu plusieurs tuyaux d'alimentation (27), lesquels débouchent dans le volume de la cuve situé sous la toile ou volume inférieur (11) et présentent des sorties (29), disposées à distance les unes des autres, dirigées vers des endroits distincts de la toile (9).

2. Dispositif suivant la revendication 1, caractérisé en ce que les tuyaux d'alimentation (27) de la cuve (1) sont en liaison avec le volume inférieur (11) situé sous la toile (9), par l'intermédiaire d'une pompe de circulation (5) et d'un système de chauffage (7).

3. Dispositif suivant ia revendication 1 ou 2, caractérisé en ce que le débit de chacun des tuyaux d'alimentation (27) est réglable de manière séparée.

4. Dispositif suivant une des revendications 1 à 3, caractérisé en ce que la pompe de circulation (5) et le système de chauffage (7) sont reliés à un réservoir d'alimentation (19, 19a) par l'intermédiaire d'un tuyau d'aspiration (23).

5. Dispositif suivant une des revendications 1 à 4, caractérisé en ce que la pompe de circulation (5) et le système de chauffage (7) communiquent avec le réservoir d'alimentation (19, 19a) au moyen d'un tuyau d'alimentation (25) et/ou avec le volume inférieur (11) situé sous la toile (9) par l'intermédiaire de conduites d'amenée (26).

6. Dispositif suivant une des revendications 1 à 5, caractérisé en ce qu'il est prévu de préférence deux réservoirs d'alimentation séparés (19, 19a) à deux côtés parallèles de la cuve (1), avec un canal de liaison (21).

7. Dispositif suivant une des revendications 1 à 6, caractérisé en ce qu'il est prévu un tuyau d'alimentation (31) du volume supérieur (13) situé au-dessus de la toile (9), lequel se trouve en communication avec le volume inférieur (11) situé sous la toile (9) par l'intermédiaire de la pompe de circulation (5).

8. Dispositif suivant une des revendications 1 à 7, caractérisé en ce que la toile (9) peut être gonflée de manière convexe au-dessus du bord périphérique (17) de la cuve (1) et qu'à cet effet, il est prévu un raccord à air comprimé près du bord périphérique supérieur (17) de la cuve (1).

9. Dispositif suivant une des revendications 1 à 8, caractérisé en ce qu'il est prévu une goulotte d'écoulement périphérique (37) dans la région du bord périphérique supérieur (17) de la cuve (1).

10. Dispositif suivant la revendication 9, caractérisé en ce que la goulotte d'écoulement périphérique (37) est disposée au-dessus des réservoirs d'alimentation (19, 19a).
